# EUROPÄISCHE PATENTSCHRIFT

(11) **EP 0 632 909 B1**
(45) Veröffentlichungstag und Bekanntmachung des Hinweises auf die Patenterteilung: **10.03.1999**
(21) Anmeldenummer: 93906617.1
(22) Anmeldetag: 25.03.1993
(51) Int. Cl.: G04B 19/14, G04B 39/00

(54) **GEHÄUSE FÜR EINE UHR**
WATCH CASE
BOITIER DE MONTRE

(30) Priorität: 26.03.1992 CH 960/92; 19.03.1993 CH 836/93
(43) Veröffentlichungstag der Anmeldung: 11.01.1995
(73) Patentinhaber: CREATEC PATENT HOLDING, 2449 Luxembourg (LU)
(72) Erfinder: MOCK, Elmar, CH-2504 Biel (CH); HELL, Matthias, CH-3005 Bern (CH)
(74) Vertreter: Frei, Alexandra Sarah
(86) Internationale Anmeldenummer: EP9300732
(87) Internationale Veröffentlichungsnummer: WO9319402

(56) Entgegenhaltungen:
- EP-A- 0 101 663
- CH-A- 645 497
- CH-A- 659 169
- DE-U- 1 296 316
- DE-U- 1 882 484
- FR-A- 2 648 923

## Beschreibung

Die Erfindung betrifft ein Gehäuse für eine Uhr, bestehend aus Schale, Zifferblatt und Deckglas, die alle aus Kunststoff gefertigt sind, sowie ein Verfahren zum Herstellen eines solchen Gehäuses, gemäss den Oberbegriffen der unabhängigen Patentansprüche.

Uhrgehäuse, die einen solchen Aufbau haben, sind insbesondere für Armbanduhren und Taschenuhren vorgesehen. Bei solchen Uhren üblicher Bauart weist die Schale zwei Oeffnungen auf. Eine erste Oeffnung dient dazu, das Uhrwerk von der einen Seite zugänglich zu machen. Diese erste Oeffnung wird durch einen Deckel abgeschlossen, der die Rückseite der Uhr bildet. Eine zweite Oeffnung ist dem Anzeigeelement, beispielsweise dem Zifferblatt zugekehrt und wird durch dieses auch überdeckt. Das Uhrwerk ist in der Schale verankert und trägt üblicherweise das Zifferblatt. Ein Deckglas ist an der Schale befestigt. Damit wird die Schale nach aussen im wesentlichen durch das Deckglas und den Deckel abgeschlossen. Weiter sind auch Gehäuse bekannt, bei denen ein ringförmiger Rand an das Zifferblatt angeformt ist, über den das Deckglas befestigt ist. Dabei umfasst der ringförmige Rand das Deckglas an seinem ganzen Umfang.

Ein solches Gehäuse ist beispielsweise aus den Schweizer Patenten Nr. 300360 und Nr. 70650 sowie aus dem DE-U-1 882 484 bekannt. Bei diesen Ausführungen ist das Deckglas durch einen ringförmigen Rand auf dem Zifferblatt gegen seitliche Verschiebung positioniert und zusätzlich über Verbindungsmittel darauf so befestigt, dass es nicht abgehoben werden kann. Dies bedeutet, dass die aus den genannten Schriften bekannten Zifferblätter sehr komplizierte Formen aufweisen, die aus mehr oder weniger ebenen Flächen bestehen, die das eigentliche Zifferblatt bilden und an die auch daraus herausragende Ringflächen anschliessen. Damit kann eine formschlüssige Positionierung und eine Befestigung des Deckglases auf einem solchen Zifferblatt erreicht werden. Mit anderen Worten besteht ein solches Zifferblatt aus zwei Bereichen, dem eigentlichen Zifferblatt, das zur Zeitanzeige vorgesehen ist, und einem speziell geformten Randbereich zum Befestigen eines Deckglases. Dabei ragt der Randbereich meist als Ring nach oben aus der Oberfläche des Zifferblattes heraus.

Ein Nachteil solcher und anderer ähnlicher Konstruktionen besteht darin, dass das Zifferblatt eine komplizierte Form mit Bereichen verschiedener Dicke aufweist, die viele verschiedene Flächen hat, die in verschiedensten Winkeln zueinander stehen und zudem durch Übergangsbereiche verbunden sein müssen. Dadurch werden Anforderungen hinsichtlich Form und Material an das Zifferblatt gestellt, die die freie Gestaltung einschränken, die die Möglichkeiten zur optischen Gestaltung begrenzen und die zudem das Zifferblatt zu einem teuren Formteil entarten lassen.

Aus der CH-645497 ist weiter ein Gehäuse mit einem Zifferblatt bekannt, das zwar ein ebenes Zifferblatt aufweist, bei dem aber das Deckglas über einen eigenen Ring direkt an der Schale befestigt ist. Auch dies ergibt eine eher aufwendige Konstruktion. Bei diesem wie auch bei den anderen genannten Gehäusen sind die gestalterischen Freiheiten bei der Formgebung stark eingeschränkt und die relativ komplizierten Formen und Konstruktionen können zu Problemen bei der Abdichtung solcher Gehäuse führen.

Aus der FR-A-2 648 923 ist ein Gehäuse bekannt, bei dem das Deckglas über eine Schnappverbindung in eine umlaufende Nut im Zifferblatt eingesetzt ist. Dies setzt aber voraus, dass das Zifferblatt immer eine grössere Ausdehnung als das Deckglas hat und dass das Zifferblatt eine genügende Dicke aufweist, um eine solche Nut aufzunehmen. Diese Vebindung zwischen Deckglas und Zifferblatt ist damit noch nicht dicht. Die Dichtheit muss durch zusätzliche Mittel erreicht werden.

Aus der CH-A-659 169 und aus der EP-A-0 131 858 sind weiter Gehäuse bekannt, bei denen das Deckglas in eine Ausnehmung in einem Gehäuseteil eingesetzt ist, der als Schalenteil oder als Schalenteil und Zifferblatt zugleich ausgebildet ist. Das Deckglas ist hier praktisch in diesen Gehäuseteil hinein versenkt und durch eine Ausnehmung positioniert. Auch hier ist Bedingung, dass die Ausdehnung dieses Gehäuse- oder Schalenteils diejenige des Deckglases weit übersteigt. Damit sind für beiden obengenanten Gehäuse wesentliche Einschränkungen in der Gestaltung des Gehäuses hinzunehmen.

Aus der EP-A-0101 663 ist ein Gehäuse für eine Uhr bekannt, bei dem das Deckglas direkt auf die Schale aufgeschweisst ist. Das bedeutet aber, dass damit das Zifferblatt nicht über das Deckglas hinausragen darf und ist somit wiederum eine Einschränkung bei der Gestaltung der Uhr.

Die Erfindung, wie sie in den Patentansprüchen gekennzeichnet ist, löst die Aufgabe die genannten Nachteile zu vermeiden und ein Gehäuse für eine Uhr mit erweiterten gestalterischen Möglichkeiten zu schaffen, das einfach herzustellen und das problemlos abzudichten ist.

Dies wird insbesondere dadurch erreicht, dass einerseits das Zifferblatt, das die Schale in der Richtung abschliesst, aus der die Zeitanzeige betrachtet wird, direkt an der Schale festgemacht ist und dass das Deckglas andererseits direkt am eigentlichen Zifferblatt festgemacht ist. Dabei ist das Deckglas direkt auf die diesem zugekehrte Oberfläche des Zifferblattes aufgesetzt, die zur Zeitanzeige dient. Die Positionierung des Deckglases auf dem Zifferblatt und dessen Befestigung sind durch ein und dasselbe Mittel gewährleistet, so dass keine weiteren Erhebungen aus dem Zifferblatt herausragen müssen, um beispielsweise eine Positionierung durch Formschluss zu erreichen. In einer besonders vorteilhaften Ausführungsform ist somit das Deckglas direkt auf das ebene oder gekrümmte aber eine im wesentlichen kontinuierliche Fläche bildende Zifferblatt aufgeklebt oder aufgeschweisst und das Zifferblatt wiederum ist direkt auf die Schale aufgeklebt oder aufgeschweisst. Dabei kann das Zifferblatt an bestimmten Stellen oder am ganzen Umfang auch über das Glas oder die Schale hinaus nach aussen vorstehen.

Die durch die Erfindung erreichten Vorteile sind insbesondere darin zu sehen, dass damit die gestalterischen Möglichkeiten stark erweitert sind. Beispielsweise kann die Schale im wesentlichen durch das Zifferblatt überdeckt werden, so dass sie kaum mehr sichtbar ist. Damit kann die optische Wahrnehmung der Uhr durch die Gestaltung des Zifferblattes praktisch vollständig frei bestimmt werden. Die zu gestaltende Fläche des Zifferblattes kann sogar die Fläche des Deckglases übertreffen. Bei Armbanduhren lässt sich so beispielsweise ein fast unmerklicher Uebergang zwischen Zifferblatt und Armband schaffen und so eine gestalterische Einheit erwirken, wie sie bisher nicht möglich war. Die Flächen an denen Dekorationen angebracht werden können, sind damit wesentlich erweitert. Die Dekorationen - wie beispielsweise Bedruckungen - können so vom Armband über das Zifferblatt und über dessen Feld für die Zeitanzeige fliessen ohne durch Absätze unterbrochen zu sein oder ohne Höhenunterschiede überwinden zu müssen. Zudem kann auf diese Weise das Zifferblatt erstmals auch von der Seite, also im Profil sichtbar werden. Damit kann auch dieses Profil gestaltet werden und die Uhr kann sich optisch weiter von anderen Uhren abheben lassen. Ein weiterer Vorteil besteht darin, dass jeweils nur zwei und nicht mehrere Teile gleichzeitig mit einer Verbindung miteinander zu verbinden sind, so dass die Abdichtung zwischen den beiden Teilen einfacher und zuverlässiger ist, also länger dichtet. Durch den erfindungsgemässen Aufbau eines Uhrengehäuses ergibt sich zudem die Möglichkeit, dem Zifferblatt nicht nur dekorative Funktionen zuzuweisen. Das Zifferblatt stellt nun die Verbindung zwischen dem Deckglas und der Schale her und hat somit auch eine tragende Funktion. Das heisst bei der erfindungsgemässen Ausführung aber nicht, dass das Zifferblatt dementsprechend grosse Festigkeit oder Steifigkeit haben muss. Je nach Ausbildung der Schale kann das Zifferblatt nun sogar aus einer dünnen Folie oder aus einer Schicht eines Materials bestehen, das auf der Schale aufgebracht ist. Ebenso spielt es keine Rolle ob nun das Zifferblatt Ziffern, Striche oder überhaupt keine Elemente aufweist, die es erlauben, die Lage der Zeiger genau zu bestimmen. Als Zifferblatt verstehen wir hier einfach dasjenige Element, das aus derjenigen Richtung hauptsächlich sichtbar ist, aus der die Uhr betrachtet wird, um die Zeit abzulesen. In dem erfindungsgemässen Gehäuse sind Kräfte, die seitlich auf das Deckglas einwirken und die durch fromschlüssige Befestigungsmittel bewirkt sind, ausgeschlossen, was Spannungen im Deckglas vermeidet. Im Ruhezustand wirken nur Kräfte auf Zifferblatt und Deckglas, die durch die Schwerkraft bewirkt werden. Diese sind bei ebener Lage der Uhr im wesentlichen senkrecht zur grössten Ausdehnung des Zifferblattes gerichtet. Damit sind auch Ermüdungsbrüche des Deckglases praktisch ausgeschlossen, da keine Klemmkräfte darauf einwirken. Durch die erfindungsgemässe Gestaltung hat das Zifferblatt keine Teile, die auf die Innenfläche und/oder die Aussenfläche des Deckglases einwirken können. Kräfte wirken nur auf eine Stirnfläche des Deckglases, die auch mit dem Zifferblatt in Berührung ist.

Im folgenden wird die Erfindung anhand von lediglich einen Ausführungsweg darstellenden Zeichnungen erläutert. Es zeigt
Figur 1 einen Schnitt durch einen Teil eines erfindungsgemässen Gehäuses,
Figur 2 eine Aufsicht auf ein Gehäuse,
Figur 3 einen teilweisen Schnitt durch eine Schale mit einem Zifferblatt,
Figur 4 einen Schnitt durch eine weitere Ausführung eines Gehäuses und
Figur 5 einen Schritt eines Verfahrens zum Befestigen eines Deckglases auf einem Zifferblatt.

Aus Figur 1 ist ein Teil eines Gehäuses 1 für eine Armbanduhr im Schnitt dargestellt. Das Gehäuse 1 besteht aus einer Schale 2 deren Ausformung im Inneren hier stark vereinfacht dargestellt ist und einen Raum 3 für ein Uhrwerk vorsieht, das hier nicht eingesetzt ist. Darüber erstreckt sich ein Zifferblatt 4. Ueber dem Zifferblatt 4 ist ein gewölbtes Deckglas 5 angeordnet, das über dem Zifferblatt 4 einen Raum 6 freihält in dem, in an sich bekannter und deshalb hier nicht näher dargestellter Weise, Zeiger angeordnet sind. Die Schale 2 weist an ihrem oberen Rand 7 wahlweise eine kleine Nut 8 auf, die sich über den ganzen Umfang erstreckt. Das Zifferblatt 4 weist an seiner unteren Begrenzungsfläche 9 ebenso wahlweise einen kleinen Fortsatz 10 auf, der in die Nut 8 eingreift. Der Fortsatz 10 bildet zusammen mit der Nut 8 eine Verbindung oder Befestigung zwischen diesen beiden Teilen. Ebenso weist das Zifferblatt 4 auf seiner Oberfläche 11 eine Nut 12 auf, in die ein Fortsatz 13 des Deckglases 5 eingreift. Dies ergibt die Verbindung oder Befestigung zwischen dem Deckglas 5 und dem Zifferblatt 4. Das Zifferblatt 4 weist eine im wesentlichen kontinuierliche Oberfläche 20 auf, die sich beispielsweise in einen ebenen Bereich 20a und einen zur Schale hin abfallenden Bereich 20b aufteilen lässt. So hat die Oberfläche 20 eine im wesentlichen nach aussen zum Deckglas hin gewölbte Form. Die Nut 12 ist hier für eine Schweissverbindung vorgesehen oder nimmt bei einer Klebeverbindung beispielsweise den Klebstoff auf. Die Nut 12 ist vergleichsweise sehr klein dimensioniert. Man erkennt ferner ein an sich bekanntes Befestigungsmittel 14 für ein hier nicht gezeigtes Armband, das an zwei gegenüberliegenden Bereichen der Schale 2 angeordnet ist. Das Zifferblatt 4 ragt mit einem Teil 16 im Bereiche dieses Befestigungsmittels 14 über die eigentliche Schale 2 und über das Deckglas 5 hinaus nach aussen vor. Geht man beispielsweise davon aus, dass die Schale im wesentlichen eine zylindrische äussere Begrenzung aufweist, die durch eine Fläche gebildet wird, die hier als Linie 15 erscheint, so ragt in diesem Beispiel sogar das Deckglas 5 über die Schale 2 hinaus vor, ohne die Schale 2 auch seitlich zu umgeben. Vorzugsweise werden die Fortsätze 10 und 13 durch Schweissen, in den Nuten 8 und 12 befestigt, wodurch gleichzeitig eine Abdichtung geschaffen wird. Als Schweissverfahren ist insbesondere Ultrasschallschweissen vorteilhaft, weil Schale, Zifferblatt und Deckglas aus Kunststoff bestehen. Die genannten Fortsätze können auch in die Nut eingeklebt werden, so dass neben dem Schweissen vorzugsweise adhäsive Verbindungen vorgesehen sind. Solche Verbindungen sind unlösbar und benötigen keine mechanischen Verbindungselemente.

Figur 2 zeigt ein Gehäuse für eine Uhr gemäss Figur 1 in Aufsicht. Man erkennt somit hauptsächlich das Zifferblatt 4, das vom durchsichtigen und damit in dieser Darstellung nicht sichtbaren Deckglas überdeckt wird. Man erkennt auch die Befestigungsmittel 14 für ein Armband von dem hier beide Hälften 17 und 18 zu sehen sind. Dabei ist die Hälfte 17 an der Schale bereits befestigt, die Hälfte 18 dagegen noch nicht. Man erkennt ferner die obengenannten Teile 16 des Zifferblattes 4, die über die Schale und das Deckglas hinausragen. Eine Aufzugskrone 19 ist auch in diesem Gehäuse vorgesehen.

Die Figur 3 zeigt zwei Hälften 21 und 22 einer weiteren Ausführung eines Gehäuses ohne das Deckglas. Die Hälfte 21 zeigt lediglich das Profil des Gehäuses wie es sich ergibt, wenn man das Gehäuse etwa zwischen dem Zentrum 26 und einer Zone schneidet, die etwa bei 9 Uhr auf dem Zifferblatt liegt. Man erkennt, dass die Schale 24 und das Zifferblatt 25 beispielsweise eine gemeinsame zylindrische Aussenfläche 23 haben. Die Hälfte 22, die sich etwa als Schnitt zwischen dem Zentrum 26 und 6 Uhr auf dem Zifferblatt ergibt, gibt den Blick frei auf ein Uhnverk 27 und eine elektrische Batterie 28. Das Uhrwerk 27 weist an seinem oberen Rand 29 einen nach aussen weisenden Absatz 30 auf, der sich in der Schale 24 abstützt. Nach oben wird das Uhrwerk 27 durch das Zifferblatt 25 festgehalten. Dieses weist hier einen verstärkten Rand 31 auf, der auch eine zusätzliche Seitenfläche 32 der Schale 24 überdeckt. Der Rand 31 ragt aber nur zur Schale 24 hin, so dass das Zifferblatt eine ebene und ununterbrochene Oberfläche 33 zur Aufnahme des Deckglases aufweist. Auch hier geschieht die Verbindung zwischen Zifferblatt und Schale auf die bereits erwähnte Art und Weise.

Figur 4 zeigt eine Uhr im Schnitt, und damit eine weitere Ausführungsform einer Schale 34. Die Schale 34 weist hier eine einfach oder kugelförmig gebogene und einem Zifferblatt 35 zugewandte Oberfläche 38 auf. Auf dieser Oberfläche 38 liegt das Zifferblatt 35 auf. Das Deckglas 47 weist eine entsprechend geformte Stirn- oder Aufsetzfläche 39 auf, die an die Form der Oberfläche 40 des Zifferblattes 35 angepasst ist. Über die Aufsetzfläche 39 ist das Deckglas 47 auf der Oberfläche 40 des Zifferblattes 35 so aufgeklebt oder aufgeschweisst, dass dabei eine direkte Verbindung entsteht. Das Zifferblatt 35 kann vergleichsweise dünn ausgebildet sein und eine geringe Dicke 44 im Vergleich zu seiner Ausdehnung in Richtung eines Pfeiles 45 aufweisen. Es ist auf einem möglichst grossen Teil der Oberfläche 38 beispielsweise aufgeklebt. Ist das Zifferblatt 35 sehr dünn, so kann es auch eine Beschichtung bilden, die hier auf der Oberfläche 38 in an sich bekannter Weise aufgebracht ist. Ebenso könnte das Zifferblatt als Folie ausgebildet sein. Das Zifferblatt 37 hat in dieser Ausführung keine spezielle Ausbildung die zur Positionierung oder Befestigung eines Deckglases 47 dient.

Bei der Herstellung solcher Gehäuse wird vorzugsweise das Deckglas 47 durch einen Teil eines Werkzeuges 41 wie es die Figur 5 zeigt auf der Oberfläche 40 des Zifferblattes positioniert. Diese Positionierung ist dann nur vorübergehend und wird durch die relative Lage zweier Flächen 42 und 43, die hier zufälligerweise in einer Linie liegen, zueinander bewirkt, wenn das Deckglas durch dieses Werkzeug auf dem Zifferblatt festgehalten wird. Dies geschieht solange bis die Verbindung zwischen Deckglas und Zifferblatt hergestellt ist, also beispielsweise bis das vorher aufgebrachte Klebemittel verfestigt ist oder, beim Ultraschallschweissen, bis das Werkzeug genügend Energie übergeben hat, so dass die Schweissung erfolgt ist. Dabei kann diese Positionierung durch dasselbe Werkzeug geschehen, das beispielsweise die Klebe- oder Schweissverbindung zum Deckglas herstellt. Jedenfalls sind so keine Positioniermittel am Zifferblatt oder am Deckglas vorzusehen. Dasselbe Verfahren kann für die Verbindung zwischen Zifferblatt und Schale angewendet werden. Dabei kann das Zifferblatt, bei entsprechender Ausbildung, durch das Werkzeug ebenso auf der Oberfläche 38 der Schale 34 positioniert werden. So können beispielsweise ganz dünne und eventuell auch flache, folienartige Zifferblätter verwendet werden. Es ist auch denkbar nun Zifferblätter aus demselben Material herzustellen, das auch für das Armband verwendet wird, so dass eine optische Einheit erreicht werden kann.

## Patentansprüche

1. Gehäuse für eine Uhr, bestehend aus Schale (2), Zifferblatt (4) und Deckglas (5), die alle aus Kunststoff gefertigt sind,
dadurch gekennzeichnet,
dass das Zifferblatt (4) tragende Funktion für das Deckglas (5) und die Schale (2) hat, sich bis zur Armbandbefestigung (14) erstreckt und wahlweise anzuordnende Positionierungen (13,10) für Schale (2) und Deckglas (5) ermöglicht, und dass verschieden geformte Deckgläser (5) bzw. verschieden geformte Schalen (2) hiermit wahlweise durch stoffschlüssige und dichte, d.h. durch Aufkleben oder Aufschweissen hergestellte, Verbindungen, auf gegenüberliegenden Seiten des Zifferblattes (4) positioniert, befestigt sind.

2. Gehäuse nach Anspruch 1, dadurch gekennzeichnet, dass die stoffschlüssige Verbindung zwischen dem Deckglas und dem Zifferblatt eine direkte Verbindung (12, 13) auf die Oberfläche (20) herstellt, die das Deckglas am Zifferblatt unmittelbar und ausschliesslich positioniert und befestigt.

3. Gehäuse nach Anspruch 1, dadurch gekennzeichnet, dass das Zifferblatt direkt auf der Schale befestigt ist.

4. Gehäuse nach Anspruch 1, dadurch gekennzeichnet, dass das Zifferblatt eine Ausdehnung aufweist, die mindestens der Ausdehnung des Deckglases entspricht.

5. Gehäuse nach Anspruch 1, dadurch gekennzeichnet, dass das Zifferblatt im Verhältnis zu seiner Ausdehnung (45) eine im wesentlichen konstante und geringe Dicke (44) hat.

6. Gehäuse nach Anspruch 1, dadurch gekennzeichnet, dass die Oberfläche des Zifferblattes im wesentlichen nach aussen gewölbt ist.

7. Gehäuse nach Anspruch 1, dadurch gekennzeichnet, dass das Deckglas (47) nur über eine Aufsetzfläche (39) mit dem Zifferblatt (35) in Berührung ist.

8. Gehäuse nach Anspruch 2, dadurch gekennzeichnet, dass als stoffschlüssige Verbindung eine Schweissverbindung vorgesehen ist.

9. Gehäuse nach Anspruch 1, dadurch gekennzeichnet, dass das Deckglas nur Kräften ausgesetzt ist, die durch die eigene Schwerkraft bewirkt werden.

10. Verfahren zum Herstellen eines Gehäuses nach Anspruch 1, dadurch gekennzeichnet, dass das Deckglas auf dem Zifferblatt durch ein Werkzeug (41) positioniert und anschliessend direkt auf der Oberfläche (40) am Zifferblatt festgemacht wird.

11. Verfahren nach Anspruch 10, dadurch gekennzeichnet, dass das Zifferblatt durch ein Werkzeug (41) auf der Schale (34) positioniert und anschliessend direkt auf der Schale festgemacht wird.

## Claims

1. Casing for a watch, comprising a shell (2), face (4) and cover glass (5), all of which are produced from plastic, characterized in that the face (4) has a supporting function for the cover glass (5) and the shell (2), extends as far as the wrist-strap fastening (14), and permits optionally arrangeable positionings (13, 10) for the shell (2) and cover glass (5), and in that differently shaped cover glasses (5) and differently shaped shells (2) are thus fastened optionally by integral and sealed connections, i.e. ones produced by adhesive bonding or welding, positioned on opposite sides of the face (4).

2. Casing according to Claim 1, characterized in that the integral connection between the cover glass and the face produces a direct connection (12, 13) to the top surface (20), this connection directly and exclusively positioning and fastening the cover glass on the face.

3. Casing according to Claim 1, characterized in that the face is fastened directly on the shell.

4. Casing according to Claim 1, characterized in that the extent of the face corresponds at least to the extent of the cover glass.

5. Casing according to Claim 1, characterized in that, in comparison with its extent (45), the face has an essentially constant and small thickness (44).

6. Casing according to Claim 1, characterized in that the top surface of the face is curved essentially outwards.

7. Casing according to Claim 1, characterized in that the cover glass (47) is only in contact with the face (35) via a bearing surface (39).

8. Casing according to Claim 2, characterized in that the integral connection provided is a weld connection.

9. Casing according to Claim 1, characterized in that the cover glass is only subjected to forces which are caused by the inherent gravitational force.

10. Method of producing a casing according to Claim 1, characterized in that the cover glass is positioned on the face by a tool (41) and is then secured directly on the top surface (40) of the face.

11. Method according to Claim 10, characterized in that the face is positioned on the shell (34) by a tool (41) and is then secured directly on the shell.

## Revendications

1. Boîtier pour une montre, composé d'une cuvette (2), d'un cadran (4) et d'un verre (5), qui sont tous fabriqués en matière plastique,
caractérisé
en ce que le cadran (4), qui a une fonction de support pour le verre (5) et pour la cuvette (2), se prolonge jusqu'à la fixation (14) du bracelet et permet des positionnements (13, 10) pouvant être disposés au choix pour la cuvette (2) et pour le verre (5) et en ce que des verres (5) de différentes conformations et, respectivement, des cuvettes (2) de différentes conformations sont par ce moyen fixés au choix, par des liaisons par la matière et étanches, c'est-à-dire formés par collage ou soudage, étant positionnés sur des côtés opposés du cadran (4).

2. Boîtier selon la revendication 1, caractérisé en ce que la liaison par la matière entre le verre et le cadran établit une liaison directe (12, 13) sur la surface (20), liaison qui positionne et fixe directement et à elle seule le verre sur le cadran.

3. Boîtier selon la revendication 1, caractérisé en ce que le cadran est fixé directement sur la cuvette.

4. Boîtier selon la revendication 1, caractérisé en ce que le cadran présente une dimension qui correspond au moins à la dimension du verre.

5. Boîtier selon la revendication 1, caractérisé en ce que le cadran possède une épaisseur (44) sensiblement constante et faible, comparativement à sa dimension (45).

6. Boîtier selon la revendication 1, caractérisé en ce que la surface du cadran est sensiblement bombée vers l'extérieur.

7. Boîtier selon la revendication 1, caractérisé en ce que le verre (47) n'est en contact avec le cadran (35) que par sa surface de portée (39).

8. Boîtier selon la revendication 2, caractérisé en ce qu'il est prévu, comme liaison par la matière, une liaison soudée.

9. Boîtier selon la revendication 1, caractérisé en ce que le verre n'est soumis qu'à des forces qui sont développées par sa propre gravité.

10. Procédé pour fabriquer un boîtier selon la revendication 1, caractérisé en ce que le verre est positionné sur le cadran puis directement assemblé solidement à la surface (40) du cadran par un outil (41).

11. Procédé selon la revendication 10, caractérisé en ce que le cadran est positionné sur la cuvette (34), puis directement assemblé solidement à la cuvette par un outil (41).
